# EUROPÄISCHE PATENTSCHRIFT

(11) **EP 0 265 552 B1**
(45) Veröffentlichungstag und Bekanntmachung des Hinweises auf die Patenterteilung: **17.01.1990**
(21) Anmeldenummer: 86115138.9
(22) Anmeldetag: 31.10.1986
(51) Int. Cl.: B65H 35/00, A47K 10/38

(54) **Nachfüllbarer Spender für Papier- und/oder Folienrollen**
Refillable dispenser for paper and/or foil rolls
Distributeur rechargeable pour rouleaux de papier et/ou de feuilles

(43) Veröffentlichungstag der Anmeldung: 04.05.1988
(73) Patentinhaber: LEIFHEIT Aktiengesellschaft, D-56377 Nassau (DE)
(72) Erfinder: Denter, Ulrich, D-6252 Hambach (DE); Himmighofen, Dieter, D-5429 Roth (DE); Schülein, Rolf Günter, D-5409 Singhofen (DE)

(56) Entgegenhaltungen:
- DE-A- 2 849 457
- DE-A- 3 525 321
- US-A- 3 236 427

## Beschreibung

Die Erfindung betrifft einen nachfüllbaren Spender für Papier- und/oder Folienrollen gemäß dem Oberbegriff des Anspruchs 1.

Derartige Spender mit einem Schneidschieber sind bereits bekannt. Sie dienen dazu, im Haushalt, in Büros oder Werkstätten Papier oder Folien zu den benötigten Zwecken bereitzuhalten und gebrauchsgerecht abzuschneiden.

Nach der US-PS 3 236 427 ist ein Abgabebehälter für Folien von einer Rolle mit einer Trennvorrichtung bekannt. Diese besteht aus einem quer verschiebbaren Schneidschieber, der auf einer Abdeckung angebracht ist. Dieses Gerät kann nur eine Rolle aufnehmen. Das Nachgreifen zum Weiterziehen der Folie ist umständlich und erfordert ein Aufheben der Abdeckung.

Weiter wurde durch die DE-A 3 525 321 ein nachfüllbarer Spender für Papier- und Folienrollen im Küchenbereich bekannt. Dabei liegen mehrere Rollendepots übereinander, die jeweils durch einen querverschiebbaren, auf einer Abdeckung angebrachten Schneidschieber gebrauchsgerecht abgetrennt werden können. Auch dieses Gerät hat den Nachteil, daß nur ein kurzes Reststück Folie zum Nachgreifen verbleibt und dieses ebenfalls erst nach Abheben der Abdeckung zu fassen ist. Es passiert häufig, daß die Rolle total in das Depot zurückschnellt. Desweiteren ist an diesem Gerät nachteilig, daß die Abdeckungen schlecht zu fassen sind.

Aufgabe der Erfindung ist es, einen nachfüllbaren Spender für Papier- und/oder Folienrollen, insbesondere für den Haushaltsbereich zu schaffen, das den ästhetischen Anforderungen an eine modeme Küche genügt, das sehr leicht zu bedienen ist, insbesondere ein gutes Nachfassen der Rolle ermöglicht und das zudem vom Fertigungs- und Montageaufwand nur geringe Anforderungen stellt.

Diese Aufgabe wird mit den kennzeichnenden Merkmalen des Anspruchs 1 gelöst. Durch die im Querschnitt etwa L-förmige Auflageschnittleiste, die paßgenau die Abdeckung durchdringt, wird eine glatte Front des Spenders erreicht. Es bleibt durch die Möglichkeit der tiefen Anordnung des Schneidmessers ein langes Reststück der Rolle zum Nachfassen außerhalb des Spenders.

Weitere vorteilhafte Ausgestaltungen der Erfindung sind den Unteransprüchen zu entnehmen. So wird ein Zurückschnellen des Rollenendes in den Spender durch die besondere Anordnung eines Labyrinthes zuverlässig verhindert. Die Abdeckung ist zusammen mit den Schneidschiebern sehr leicht nach vorne abzunehmen, so daß ein Nachfüllen der Rollen problemlos erfolgt. Durch die Verbindung Auflage-Schnittleiste zur Öffnung in der Abdeckung ist kein umständliches Einfädeln erforderlich. Zum sicheren Nachfassen insbesondere der sehr kritischen Klarsichtfolien sind zusätzlich eine querverlaufende Griffleiste und eine Griffmulde vorgesehen. Die Griffleiste sieht etwa senkrecht auf der Auflageschnittleiste und erzwingt damit ein Abheben des Nachfasstückes der Folie. Der Spender ist damit besonders bedienfreundlich.

.Ein Ausführungsbeispiel der Erfindung wird im folgenden an Hand der Zeichnungen näher erläutert.

Es zeigen:
Figur 1 eine perspektivische Gesamtansicht des Spenders,
Figur 2 einen Schnitt gemäß der Linie 11-11 in Figur 1 und
Figur 3 einen vergrößerten Ausschnitt nach 111 in Figur 2.

Der Spender setzt sich im wesentlichen aus einem Gehäuse 1, einer Abdeckung 2 mit Schneidschiebern 3 und einer in Schräglagerungen 4 gehaltenen Lagerachse 5 zur Aufnahme einer Papierfließrolle 6 zusammen.

Das Gehäuse 1 gliedert sich in zwei Aufnahmefächer 7, die durch eine Rückwand 8 und zwei an dieser angeformte Auflageplatten 9 gebildet sind und in zwei beidseitig nach unten ragende Haltewangen 10 für die Aufnahme der Lagerachse 5.

Die Auflageplatten 9 setzen sich nach vorne in einer dazu rechtwinklig stehenden Auflageschnittleiste 11 fort. Die Auflageschnittleisten 11 durchdringen in öffnungen 12 die Abdeckung 2. Zwischen der Abdeckung 2 und der Auflageschnittleiste bleibt am oberen Rand 13 ein Durchlassschlitz 14 für die Rolle.

Auf der Auflageplatte 9 ist eine Querleiste 15, die mit einer weiteren Leiste 16 auf der Abdeckung 2 ein Labyrinth bildet, vorgesehen. Weiter dient die Querleiste 15 als Stop für die Rolle 17.

Die Auflageschnittleiste ist wiederum mit einer querverlaufenden Griffleiste 18 sowie einer ebenfalls quer verlaufenden Griffmulde 19 versehen. Mit 20 ist der Verlauf des Rollenendes gekennzeichnet. Beim Schneidvorgang wird das Rollenende 20 durch Andrückrollen 21 im Schneidschieber 3 gegen entsprechende Laufflächen 22 auf der Auflageschnittleiste 11 gedrückt und damit gespannt, während ein Messer 23 in eine Messerführung 24 eintaucht und die Rolle trennt.

Die Abdeckung 2 ist weiter mit einem Führungsschlitz 25, zur Aufnahme des Schneidschiebers 3 versehen. Auf der Rückseite der Abdeckung geht dieser Führungsschlitz 25 in eine im Querschnitt L-förmige Leiste 26 über. Die Abdeckung 2 ist kastenförmig ausgebildet und überdeckt das Gehäuse 1. Sie wird beidseitig über am Gehäuse angeformte Schnapphalterungen 27 gehalten.

Die L-förmige Leiste 26 dient als Führung für den Haltebolzen 28 des Schneidschiebers 3. An den Haltebolzen 28 ist eine Andrückfeder 29 angeformt, die das Messer 23 selbsttätig in die Messerführung 24 drückt.

## Patentansprüche

1. Nachfüllbarer Spender für Papier- und/oder Folienrollen (6, 17) mit einem Gehäuse (1) zur Aufnahme zumindest einer Rolle sowie mit einer ein Rollenfach freigebenden Abdeckung (2), an der quer verschiebbar wenigstens ein Schneidschieber (3) angeordnet ist, der gegen eine am Gehäuse angebrachte Auflageschnittleiste (11) wirkt, die an einer von der Rückwand (8) des Gehäuses (1) ausgehenden Auflageplatte (9) angeformt ist, dadurch gekennzeichnet, daß in der Abdeckung (2) eine den Maßen der Auflageschnittleiste (11) entsprechende, von dieser durchdrungene Öffnung (12) vorgesehen ist, wobei zwischen einem oberen Rand (13) der Auflageschnittleiste (11) und der Abdeckung (2) ein Durchlaßschlitz (14) verbleibt und zwischen einer Messerführung (24) und dem Durchlaßschlitz (14) eine querverlaufende Griffmulde (19) vorgesehen ist.

2. Nachfüllbarer Spender nach Anspruch 1, dadurch gekennzeichnet, daß auf der Auflageplatte (9) im Bereich der Auflageschnittleiste (11) hinter der Abdeckung (2) eine Querleiste (15) vorgesehen ist, die zusammen mit der Abdeckung (2) und dem Durchlaßschlitz (14) ein Labyrinth bildet.

3. Nachfüllbarer Spender nach Anspruch 1 oder 2, dadurch gekennzeichnet, daß die Abdeckung (2) das Gehäuse (1) kastenförmig überdeckend ausgeführt ist, und daß beidseitig Schnapphalterungen (27) vorgesehen sind.

4. Nachfüllbarer Spender nach einem der Ansprüche 1 bis 3, dadurch gekennzeichnet, daß das Gehäuse (1) beiseitig mit nach unten ragenden Haltewangen (10) versehen ist, und daß in diesen Haltewangen (10) Schräglagerungen (4) zur Aufnahme einer Lagerachse (5) für eine weitere Rolle (6) vorgesehen sind.

5. Nachfüllbarer Spender nach einem der Ansprüche 1 bis 4, dadurch gekennzeichnet, daß die Abdeckung (2) mit einem querverlaufenden, auf der Rückseite mit im Querschnitt L-förmiger Begrenzung versehener Führungsschlitz (25) für einen Schneidschieber (3) ausgestaltet ist.

6. Nachfüllbarer Spender nach einem der Ansprüche 1 bis 5, dadurch gekennzeichnet, daß die Auflageschnittleiste (11) mit einer querverlaufenden Griffleiste (18) versehen ist.

## Claims

1. Refillable dispenser for paper and/or foil rolls (6, 17) with a housing (1) to receive at least one roll and with a cover (2), which allows access to a roll compartment and on which is arranged transversely movably at least one cutting slide (3), which acts against a supporting cutting strip (11), which is arranged on the housing and which is moulded onto a supporting plate (9) which projects from the rear wall (8) of the housing (1), characterized in that in the cover (2) there is provided an opening (12), which corresponds to the dimensions of and is penetrated by the supporting cutting strip (11), a feed slot (14) remaining between an upper edge (13) of the suporting cutting strip (11) and the cover (2), and a transverse recessed grip (19) being provided between a cutter guide (24) and the feed slot (14).

2. Refillable dispenser according to Claim 1, characterized in that, on the supporting plate (9) in the area of the supporting cutting strip (11) behind the cover (2), a transverse strip (15) is provided, which together with the cover (2) and the feed slot (14) forms a labyrinth.

3. Refillable dispenser according to Claim 1 or 2, characterized in that the cover (2) is executed as a box-type covering for the housing (1), and in that snap mountings (27) are provided on both sides.

4. Refillable dispenser according to one of Claims 1 to 3, characterized in that the housing (1) is provided on both sides with holding cheeks (10) which project downwards, and in that inclined bearings (4) to receive a bearing shaft (5) for an additional roll (6) are provided in these holding cheeks (10).

5. Refillable dispenser according to one of Claims 1 to 4, characterized in that the cover (2) is formed with a transverse guide slot (25) for a cutting slide (3), which slot is provided at the rear with a limit stop which is L-shaped in cross section.

6. Refillable dispenser according to one of Claims 1 to 5, characterized in that the supporting cutting strip (11) is provided with a transverse grip strip (18).

## Revendications

1. Distributeur rechargeable pour rouleaux de papier et/ou de feuilles (6, 17), comprenant un boîtier (1) pour recevoir au moins un rouleau ainsi qu'un couvercle (2) dans lequel est constitué un compartiment à rouleaux, couvercle sur lequel est monté au moins un coulisseau de coupe (3) pouvant se déplacer transversalement, qui agit contre une nervure de support et de découpe (11) prévue sur le boîtier et formée sur une plaque d'appui (9) partant de la paroi arrière (8) du boîtier (1), caractérisé en ce qu'il est prévu dans le couvercle (2) une ouverture (12) correspondant aux dimensions de la nervure de support et de découpe (11) et traversée par celle-ci, une fente de passage (14) subsistant entre un bord supérieur (13) de la nervure de support et de découpe (11) et le couvercle (2) et une moulure de saisie transversale (19) étant prévue entre un dispositif de guidage de couteau (24) et la fente de passage (14).

2. Distributeur rechargeable selon la revendication 1, caractérisé en ce qu'il est prévu sur la plaque d'appui (9) et dans la région de la nervure de support et de découpe (11), à l'arrière du couvercle (2), une nervure transversale (15) qui forme un labyrinthe avec le couvercle (2) et la fente de passage (14).

3. Distributeur rechargeable selon la revendication 1 ou 2, caractérisé en ce que le couvercle (2) est agencé de façon à recouvrir le boîtier (1) pour former une boîte et en ce que des attaches à enclenchement (27) sont prévues sur les deux côtés.

4. Distributeur rechargeable selon l'une quelconque des revendications 1 à 3, caractérisé en ce que le boîtier (1) est muni de chaque côté de joues de retenue (10) faisant saillie vers le bas, et en ce que des paliers en oblique (4) destinés à la réception d'un axe d'appui (5) d'un autre rouleau (6) sont prévus sur ces joues de retenue (10).

5. Distributeur rechargeable selon l'une quelconque des revendications 1 à 4, caractérisé en ce que le couvercle (2) est équipé d'une fente de guidage transversale (25) pour un coulisseau de coupe (3), et munie sur le côté arrière d'une partie limite de section transversale en L.

6. Distributeur rechargeable selon l'une quelconque des revendications 1 à 5, caractérisé en ce que la nervure de support et de découpe (11) est munie d'une nervure de saisie transversale (18).
